# FASCICULE DE BREVET EUROPEEN

(11) **EP 3 868 177 B1**
(45) Date de publication et mention de la délivrance du brevet: **03.01.2024**
(21) Numéro de dépôt: 19726003.7
(22) Date de dépôt: 28.05.2019
(51) Int. Cl.: H05B 6/76

(54) **PANNEAU RÉFLÉCHISSANT LES MICRO-ONDES, ÉLÉMENTS COMPRENANT UN TEL PANNEAU ET LEUR MÉTHODE D'OBTENTION**
PANEEL ZUM REFLEKTIEREN DER MIKROWELLEN, ELEMENTE, DIE EIN SOLCHES PANEEL UMFASSEN, UND IHR HERSTELLUNGSVERFAHREN
MICROWAVE REFLECTIVE PANEL, ELEMENTS COMPRISING SUCH A PANEL, AND METHOD FOR OBTAINING SAME

(30) Priorité: 15.10.2018 EP 18306352
(43) Date de publication de la demande: 25.08.2021
(73) Titulaire: Schott VTF (Societe Par Actions Simplifiee), 57870 Troisfontaines (FR)
(72) Inventeur: KOLHEB, Benoit, 57445 REDING (FR); GASNIER, Sébastien, 67170 BRUMATH (FR)
(74) Mandataire: Kessler, Marc
(86) Numéro de dépôt international: PCT/EP2019/063713
(87) Numéro de publication internationale: WO 2020/078593

(56) Documents cités:
- GB-A- 2 322 276
- JP-A- 2005 273 977
- US-A1- 2018 054 860

## Description

### Objet de l'invention

La présente invention a trait à un panneau absorbant et/ou réfléchissant les microondes, à un vitrage et des moyens d'obturation pour un four utilisant des microondes, comprenant un tel panneau, et à une méthode d'obtention d'un tel panneau, et d'un tel vitrage et de tels moyens d'obturation.

### Etat de la technique

Les micro-ondes sont des rayonnements électromagnétiques, utilisées dans l'industrie dans de nombreux domaines techniques. Ils sont également mis en oeuvre quotidiennement par des professionnels ou des particuliers, dans le domaine des appareils électroménagers, et plus particulièrement des appareils de traitement thermique, comme des fours.

Ils existe des fours communément appelés « microondes », car utilisant uniquement le rayonnement micro-onde pour le chauffage et la cuisson rapide d'aliments, et des fours dits « mixtes » ou « combinés », car utilisant les micro-ondes et une ou plusieurs autres sources de production de chaleur, comme par exemple une résistance électrique ou une source infrarouge, en opposition aux fours dits « traditionnels » n'employant qu'un seul type de source de chaleur, comme par exemple du gaz ou de l'électricité.

Les fours, mettant en oeuvre des micro-ondes, comprennent généralement une enceinte de cuisson, qui confine les rayonnements, et des moyens d'obturation d'une ouverture par laquelle les produits à traiter thermiquement sont enfournés, qui comprennent, ou sont, habituellement une porte, apte à limiter voir empêcher la fuite des micro-ondes hors de l'enceinte. Généralement, la porte comprend un vitrage peu ou pas transparent aux micro-ondes par l'emploi d'un blindage.

Classiquement, les moyens de blindage des vitrages comprennent ou sont constitués d'un réseau de conducteurs formant un maillage, qui présente l'avantage de conserver une certaine transparence optique, dans le domaine du visible, et une certaine opacité aux micro-ondes. La taille des mailles d'un tel réseau est généralement comprise entre 1 et 2 mm, ce qui représente 10% de la longueur d'onde des micro-ondes utilisés dans un four, qui possèdent une longueur d'onde de 12 cm pour une fréquence généralement fixée à 2,5 GHz dans la plupart des fours. Cela permet de réfléchir environ 90% des micro-ondes générées dans l'enceinte du four.

Les moyens de blindage peuvent être une grille métallique, fixée à la partie métallique du cadre de la porte de four micro-ondes, à l'aide d'émail ou de peinture, comme décrit dans le document DE3714122, ou bien un treillis métallique, disposé entre une vitre extérieure et une vitre interne, l'espace étant jointé à l'aide de silicone, ou encore une plaque de métal déployé, obtenu par cisaillement et étirement concomitant d'une plaque de métal, pour former un treillis métallique ayant un motif hexagonal ou en forme de losange, comme décrit dans le document JP 2005273977, ou alors un tissu métallique, tissé de fils conducteurs, comme décrit dans le document US2018054860.

Les moyens de blindage peuvent également être un réseau de conducteurs, obtenu par sérigraphie sur un support en verre, et qui est recouvert d'une couche d'émail de protection transparente ou colorée revêtus de couches conductrices d'électricité et transparentes du point de vue optique, comme décrit dans le document FR2484397.

Même si le vitrage des fours micro-ondes est sensiblement transparent aux rayons dans le domaine du visible, cette transparence est fortement réduite par la présence du blindage anti micro-ondes, à savoir la grille métallique, et il est très difficile, pour l'usager, de pouvoir voir aisément l'intérieur de l'enceinte du four. Par ailleurs, non seulement un tel vitrage présente un aspect parfaitement inesthétique, il confère également au four, qui comprend un tel vitrage, une connotation « four micro-ondes », qui peut s'avérer être négative pour certains utilisateurs, surtout s'agissant de fours mixtes.

Toutefois, pour offrir une excellente visibilité aux utilisateurs et atténuer le rayonnement des micro-ondes pour de tels fours combinés, le document GB2322276 décrit l'emploi combiné d'un treillis métallique, réfléchissant l'énergie de micro-ondes, avec un film plastique absorbant l'énergie des micro-ondes.

### Buts de l'invention

La présente invention vise à fournir un panneau absorbant et/ou réfléchissant les micro-ondes, un vitrage comprenant un tel panneau, et une méthode de fabrication d'un tel panneau et vitrage, qui ne présentent pas les inconvénients de l'état de la technique.

La présente invention vise à fournir une alternative aux solutions de l'état de la technique existantes.

La présente invention vise à fournir un panneau absorbant et/ou réfléchissant les micro-ondes et un vitrage comprenant un tel panneau, dont le rendu esthétique final est amélioré.

La présente invention vise également à fournir une méthode de fabrication d'un panneau et d'un vitrage, en particulier pour fours, qui soit rapide et aisée à mettre en oeuvre.

### Résumé de l'invention

La présente invention porte sur un panneau pour vitrage comprenant un support rigide, sensiblement transparent au rayonnement dans le domaine du visible, et comprenant au moins une surface, comprenant une périphérie, et un ou plusieurs bords, dans lequel le panneau comprend un tissu métallique tendu sur, et fixé sur, tout ou partie de la au moins une surface, le tissus métallique étant sous forme contraint.

Selon des modes préférés de l'invention, le panneau selon l'invention comprend au moins une, ou une combinaison quelconque appropriée, des caractéristiques suivantes :
- le tissu métallique, tendu comprend un pourcentage d'étirement, dans la direction de trame et/ou de chaine, compris entre 0,01 à 5% par rapport à son état de « repos »,
- le tissu métallique est tendu sous une tension comprise entre 5 et 25 Newtons,
- le tissu métallique est fixé, à l'aide de moyens de fixation, sur tout ou partie de la périphérie d'au moins une surface du support,
- le tissu métallique tendu comprend des mailles carrées dont la distance de chaine « w » et/ou la distance de trame de « w' » est comprise entre 120 et 220 µm.

La présente invention porte aussi sur un vitrage comprenant au moins un panneau selon l'invention.

La présente invention porte, de plus, sur des moyens d'obturation d'une enceinte de traitement thermique comprenant le vitrage selon l'invention, et un cadre, fixé sur et/ou entourant le vitrage, le cadre étant en contact électrique avec le tissu métallique et comprenant, ou coopérant avec, des moyens formant charnière permettant l'obturation de l'enceinte de traitement thermique.

La présente invention porte, en outre, sur un dispositif de traitement thermique utilisant des micro-ondes comprenant une enceinte de traitement thermique et les moyens d'obturation selon l'invention.

La présente invention porte aussi sur une méthode de réalisation d'un panneau selon l'invention, comprenant les étapes de prendre un support rigide sensiblement transparent au rayonnement dans le domaine du visible, et comprenant au moins une surface, une périphérie, et un ou plusieurs bords, de prendre un tissu métallique dans un état de « repos », le tendre pour le faire passer de l'état de « repos » à un état « étiré », et le maintenir tendu, de fixer, à l'aide de moyens de fixation, le tissu métallique, maintenu tendu et sous forme contraint, sur tout ou partie de la au moins une surface, de façon à le maintenir tendu sur la surface.

Selon des modes préférés de l'invention, la méthode de réalisation du panneau selon l'invention comprend au moins une, ou une combinaison quelconque appropriée, des caractéristiques suivantes :
- l'étape de tendre le tissu métallique se fait dans la direction de trame et/ou de chaine, l'étirement du tissu métallique étant compris entre 0,01 à 5% par rapport à un état de « repos »,
- la méthode comprend en outre une étape de fixer, sur le tissu métallique, un ou plusieurs éléments séparateurs délimitant une pluralité de zones de tissu métallique étiré, et une étape de découpage du tissu métallique étiré, le long des séparateurs.

La présente invention porte également sur une méthode de réalisation d'un vitrage selon l'invention, comprenant les étapes de prendre un panneau, réalisé en mettant en oeuvre la méthode de réalisation du panneau selon l'invention, de prendre ou réaliser un ou plusieurs revêtements, de prendre ou réaliser une ou plusieurs plaques de même nature et/ou caractéristiques et/ou dimension que celle(s) du support, de recouvrir tout ou partie du tissu métallique ou tout ou partie de la ou des surfaces du support non recouverte(s) par le tissu métallique, ou les deux à la fois, avec le ou les revêtements, avec la ou les plaques, ou, à la fois, avec un ou plusieurs revêtements et une ou plusieurs plaques, le ou les revêtements étant disposés adjacents ou superposés les uns par rapport aux autres, la ou les plaques étant disposées adjacentes ou superposées les unes par rapport aux autres, ou le ou les revêtements étant disposés adjacents ou superposées à la ou les plaques, le ou les revêtements étant disposés sur la ou les plaques, ou inversement, la ou les plaques étant disposées sur le ou les revêtements.

La présente invention porte, de plus, sur une méthode de réalisation de moyens d'obturation, d'une enceinte de traitement thermique, selon l'invention, comprenant les étapes de prendre un vitrage, réalisé en mettant en oeuvre la méthode de réalisation d'un vitrage selon l'invention, prendre un cadre, le fixer sur le vitrage, au niveau des, ou sur les, moyens de fixation du tissus métallique sur le support et/ou sur un ou plusieurs bords du support afin que le cadre soit en contact électrique avec le tissu métallique.

La présente invention porte aussi sur une méthode de réalisation d'un dispositif de traitement thermique utilisant des micro-ondes comprenant les étapes de prendre une enceinte de cuisson, de prendre les moyens d'obturation, réalisés en mettant en oeuvre la méthode de réalisation des moyens d'obturation selon l'invention, et de connecter les moyens d'obturation à l'enceinte.

### Brève description des figures

La figure 1 est une représentation schématique d'une vue de coté d'un panneau selon l'invention.
La figure 2 est une représentation schématique d'une vue de dessus d'un mode de réalisation particulier du tissu métallique, sous forme étiré, selon l'invention.

### Description détaillée de l'invention

Dans la suite de la description et des revendications, le terme « longueur » est utilisé pour décrire la plus grande des mesures d'un coté d'une forme géométrique quelconque, par exemple le grand rayon d'un ellipsoïde ou d'une ellipse, la base ou la hauteur d'un triangle, la longueur d'un trapézoïde ou d'un rectangle. Le terme « largeur » est utilisé pour décrire la plus petite des mesures, par exemple le petit rayon d'un ellipsoïde ou d'une ellipse, la base ou la hauteur d'un triangle, la largeur d'un trapézoïde ou d'un rectangle, et les termes « longueur » et « largeur » peuvent être utilisés indifféremment, par exemple pour désigner la mesure du rayon d'un disque, le coté d'un carré.

Les termes « avant », « arrière », « supérieur » et « inférieur » font référence à la position normale du panneau selon l'invention, et de ses éléments constitutifs, telle que représentée à la figure 1.

Le panneau 1 selon l'invention comprend un support 2, qui est rigide, sensiblement inflexible. Il présente une résistance mécanique, à des sollicitations de flexion et/ou de torsion, suffisante pour ne pas se déformer sous l'action d'une force de flexion et/ou de torsion.

Le support 2 a une forme, une épaisseur et des dimensions adéquates et adaptées, ou compatibles, avec l'utilisation finale du panneau 1, ou des éléments qui comprennent un tel panneau 1.

Le support 2 comprend au moins une surface 3 supérieure, continue et sensiblement plane, de préférence également une surface 4 inférieure, continue et sensiblement plane, opposée à la surface 3 supérieure (figure 1).

De préférence, le support 2 a une section transversale, donc dans le plan formé par la surface 2 ou la surface 3, dans le plan X-Z, de forme circulaire, elliptique, polygonale, trapézoïdale ou bien d'un quadrilatère, avantageusement une section losange, carrée ou rectangulaire. De préférence, le support 2 a une section longitudinale, donc dans le plan X-Y, et/ou une section transversale, donc dans le plan Y-Z, perpendiculaires au plan formé par la surface 2 ou la surface 3, circulaire, elliptique ou polygonale, trapézoïdale ou bien d'un quadrilatère, avantageusement une section carrée ou rectangulaire, d'un trapèze ou d'un trapèze rectangle.

Le support 2 comprend au moins un premier bord latéral 8, et dans les modes de réalisation dans lesquels il a une section transversale et/ou longitudinal parallélépipédique, par exemple carrée(s) ou rectangulaire(s), il comprend un second bord latéral 9, opposé au premier bord latéral 8, un bord avant 10 et un bord arrière 11, opposé au bord avant 10.

Le support 2 est fait d'un matériau inerte, de préférence au moins inerte thermiquement, avantageusement également inerte physiquement et chimiquement au(x) matériau(x) dont l'une ou les deux de ces surfaces 2 et 3 est/sont recouverte(s) ou en contact.

Le support 2 est de préférence transparent, ou bien partiellement transparent, optiquement dans le domaine du visible, dans son épaisseur et/ou sa largeur et/ou sa longueur. Il peut être sablé et/ou sérigraphié et/ou coloré sur une partie de l'une ou des deux surfaces 3 et 4.

De préférence, le support 2 est fait de, ou comprend du plastique, du verre, une matière cristalline ou semi-cristalline, une céramique ou une vitrocéramique.

Dans un mode de réalisation préféré de l'invention, le support 2 est du verre, de préférence, un verre sodocalcique transparent ou teinté dans la masse, éventuellement à couches diverses, telles que anti-bactériennes, antiréfléchissantes, par exemple du type connu sous la marque Matelux^{®}, chromées, à faible émissivité, par exemple du type connu sous le nom de Planibel Clear ou de Planibel low-E IsoComfort, commercialisé par la société AGC, ou un borosilicate par exemple connu sous la marque Borofloat^{®} 33. De préférence, le verre est à forte teneur en SiO₂, une teneur avantageusement comprise entre 69 % et 81 % en poids et avec une transmission lumineuse pouvant aller jusqu'à 90 %. Le verre peut avoir éventuellement préalablement subi un traitement thermique du type durcissement, recuit, trempe, bombage.

Le panneau 1 selon l'invention comprend des moyens de blindage anti microondes comprenant un tissu métallique 5, fixé sur tout ou partie d'une des surfaces 3 ou 4, de préférence sur les deux surfaces 3 et 4 du support 2, le tissu métallique 5 étant sous forme contraint. Le tissu métallique 5 est tendu sur la ou les surfaces 3, 4. Il est sous une forme étirée entre les bords 8, 9, 10, 11 du support 2.

Contrairement aux solutions de l'état de la technique dans lesquelles les treillis métalliques ou les tissus métalliques, utilisés comme blindage anti microondes, sont disposés sur un support dans un état de « repos », à savoir non contraint ou non tendu, dans la présente invention, le tissu métallique 5 se trouve sous une forme allongée sur le support 2. Il subit, sur le support 2, l'action d'une ou plusieurs forces de tractions, en continu, alors même qu'il recouvre la ou les surfaces 3, 4.

Eventuellement, le tissu métallique 5 peut dépasser d'un ou des bords 8 du support 2, et également le ou les recouvrir, néanmoins de préférence sous forme non tendu, donc à l'état de repos.

Ainsi, le panneau 1 selon l'invention possède des propriétés barrières, ou de réflexion des micro-ondes, préservées ou améliorées, tout en procurant une transparence optique dans le domaine du visible, améliorée.

Le tissu métallique 5 selon l'invention est déformable, en particulier il est extensible élastiquement. Il présente une capacité d'étirement adéquate lui permettant de passer de son état de « repos », alors qu'il n'est pas installé sur le support 2, à son état « étiré » une fois qu'il recouvre la ou les surfaces 3, 4. Il possède également des propriétés d'élasticité lui permettant de reprendre, au moins partiellement, sa forme et sa dimension, après les avoir perdus par extension. Par conséquent, de par son élasticité, le tissu métallique 5 se trouve tendu sur le support 2, et subit, au sein du panneau 1, des forces de tension créées par la tendance du tissu métallique 5 de revenir à son état de repos.

De préférence, il possède un module de Young compris entre 190 et 230 GPa.

De préférence, il est obtenu par tissage de fils ou de fibres métalliques ou recouverts de métal, des fibres faits ou comprenant, un ou plusieurs métaux, ou un ou plusieurs alliages de métaux adéquats, avantageusement choisis parmi l'argent, le chrome, le platine, le cuivre, l'acier inoxydable, leur alliages ou un mélange de ceux-ci.

Les fibres métalliques ont un diamètre en chaine « d », et d'un diamètre en trame « d' », « d » et « d' » pouvant être identiques ou différents entre trame et chaine, espacés en chaine d'une distance « w » et en trame d'une distance « w' », « w » et « w' » pouvant être identiques ou différents entre trame et chaine.

Les fibres métalliques peuvent s'entrecroisés selon toutes les armures adéquates, par exemple selon une armure toile, sergé ou satin.

De préférence, dans le panneau 1, le tissu métallique 5 est étiré de 0,01 à 5% par rapport à son état de repos. La tension exercée sur le tissu métallique 5, pour de tels étirements, est également fonction de la nature des fils composants le tissu métallique 5, de leur capacité d'étirement et de leur élasticité, et donc de la capacité d'étirement et l'élasticité générale du tissu métallique 5.

De préférence, il est tendu dans au moins une direction, avantageusement dans toutes les directions, à savoir, pour un tissu métallique 5 de forme sensiblement carrée ou rectangulaire, selon sa largeur ou trame (plan Z-Z' de la figure 1), sa longueur ou chaine (plan X-X' de la figure 1), mais de préférence pas dans son épaisseur (plan Y-Y' de la figure 1). Comme il peut adopter des formes identiques ou compatibles avec celles du panneau 1, le tissu métallique 5 est étiré, et maintenu tendu sur la ou les surfaces 3, 4 du support 2, dans toutes les directions de sa largeur et de sa longueur, quelque soit sa forme.

Il est possible de prévoir que le tissu métallique 5 soit tendu différemment sur sa surface 3, 4, donc dans le plan qu'il forme, le plan X-Z, par exemple selon un premier niveau d'étirement pour une ou plusieurs portions de sa périphérie, avec une portion centrale non étirée ou étirée selon un second niveau d'étirement, inférieur au premier niveau d'étirement. Toutefois, et de préférence, il est étiré de façon homogène sur toute sa surface de sa portion centrale à sa périphérie.

La forme des jours, ou mailles, du tissu métallique 5 étiré dans le panneau 1, et leurs tailles ou dimensions « w » et « w' », sous forme tendue, est choisie en fonction du type de micro-ondes à absorber ou à réfléchir. De préférence, le tissu métallique 5 a la même forme de maille dans son état étiré que dans son état de repos. Toutefois, il est possible d'envisager que la maille soit déformée entre ces deux états, une déformation obtenue par une différence d'étirement sur sa largeur et/ou sa longueur.

De préférence, les mailles sont étirées entre 50 et 100%, c'est-à-dire que les mailles ont des dimensions « w » et/ou « w' » qui sont une fois et demi ou deux fois celles du tissu métallique 5 au repos.

La maille étirée peut être une maille rectangulaire ou losangée, mais elle est de préférence carrée, car une telle maille permet d'obtenir une transparence du panneau 1, et donc du dispositif que le comprend, la plus esthétique et la plus uniforme.

De préférence, le tissu métallique 5 au repos comprend des mailles carrées de dimension dimensions « w » et « w' » comprises entre 60 à 100 µm. De préférence, les fibres métalliques sont en acier inoxydable d'un diamètre « d » et « d' » identique, compris entre 200 et 300 µm. De préférence, le pourcentage de jour varie de 35 à 50% et ayant une finesse comprise entre 30 et 120 mesh/pouce, à savoir entre 30 et 120 mailles par 25,4 mm. Etiré, le tissu métallique 5 comprend des mailles carrées (figure 2), dont les dimensions « w » et « w' » sont comprises entre 120 à 220 µm. De préférence, les fibres métalliques ont un diamètre « d » et « d' » identique, compris entre 50 et 100 µm.

De préférence, la tension exercée sur le tissu métallique 5 pour l'étirer, et le maintenir tendu sur le support 2, est de 5 à 25 Newtons.

A titre d'exemple, le tissu métallique 5 selon l'invention a une finesse d'environ 43 mesh/pouce (43 mailles par 25,4mm), avec 46% de jours, et comprenant des mailles carrées d'une dimension « d » en chaine et « d' » en trame d'environ 160 µm, formées par des fils d'acier inoxydable ayant un diamètre « w » en chaine et « w' » en trame d'environ 70 µm.

Le tissu métallique 5, sous une forme tendue, est fixé, de façon continue ou discontinue, sur la ou les surfaces 3, 4, à l'aide de moyens de fixation 6, un adhésif, ou une colle, compatible avec la nature du tissus métallique 5, du support 2, du dispositif final intégrant le panneau 1 selon l'invention et de son utilisation finale. De préférence, il s'agit d'une colle ayant une bonne tenue lorsqu'il est soumis à de hautes températures, d'environ 250°C. Il peut s'agir d'une colle silicone mono composante, une colle silicone base acétique ou base neutre.

Le tissu métallique 5 est fixé, de préférence, sur tout ou partie de la périphérie 7 d'une des surfaces 3 ou 4 (figure 1), de préférence à quelques millimètres, par exemple 5 à 25 mm, du bords 8 du support 2, éventuellement également sur un ou plusieurs bords 8. Cela présente l'avantage de rendre invisible les points ou zones de collage du tissu métallique 5 dans le dispositif final intégrant le panneau 1 selon l'invention.

Le panneau 1 selon l'invention est utilisé, de préférence, dans le domaine des appareils électroménagers, avantageusement comme vitrage d'un appareil électroménager domestiques ou professionnels, encore plus avantageusement comme vitrage d'une porte d'un four micro-ondes ou mixte.

Le vitrage selon l'invention comprend le panneau 1 selon l'invention, Il peut comprendre en outre un ou plusieurs revêtements, ou films, superposés ou disposés adjacents les uns par rapport aux autres, recouvrant tout ou partie du tissu métallique 5 et/ou de la ou des surfaces 2, 3, ou portions des surfaces 2, 3 du support 2, non recouverte(s) du tissu métallique 5, de préférence à l'exception du tissu métallique 5 dépassant du ou des bords 8 du support 2.

Les revêtements ou films ont des dimensions et des épaisseurs adéquates et de préférence des propriétés particulières, qui sont avantageusement fonction de l'utilisation finale du vitrage ou du dispositif ou des moyens comprenant le vitrage. Il peut s'agir d'un revêtement de protection, de préférence de protection thermique, et/ou d'anti-condensation.

Le panneau 1 peut comprendre en outre une plaque, ou feuille, transparente, de même nature, mêmes caractéristiques et dimensions que celles formant le support 2, disposé sur le tissu métallique 5, sur le ou les revêtements recouvrant le tissu métallique 5 et/ou sur la ou les surfaces 3, 4 du support 2.

Ainsi, si le tissu métallique 5 recouvre une seule des surfaces 3 ou 4 du support 2, l'autre surface peut être recouverte par un ou plusieurs revêtements disposés adjacents ou superposés les uns par rapport aux autres ou bien par une ou plusieurs plaques disposées adjacentes ou superposées les unes par rapport aux autres, ou bien par, à la fois, un ou plusieurs revêtements et une ou plusieurs plaques, la ou les plaques étant disposée(s) de façon adjacente(s) ou superposée(s) par rapport au(x) revêtement(s) ou le ou les revêtements recouvrant la ou les plaques.

Si le tissu métallique 5 recouvre totalement une ou les deux surfaces 3, 4 à la fois, un premier ou une première série de revêtements, ou une ou une première série de plaques, peuvent recouvrir la totalité du tissu métallique 5, le ou les revêtements pouvant pénétrer les mailles du tissu métallique 5, un second ou une seconde série de revêtements, ou une ou seconde série de plaques, pouvant alors recouvrir le premier ou première série de revêtements ou la première ou première série de plaques. Ainsi, le vitrage peut être un produit multicouche, comprenant soit une alternance de revêtements et de plaques, soit un ou plusieurs revêtements sur une ou plusieurs plaques, ou inversement, une ou plusieurs plaques sur un ou plusieurs revêtements.

Si le tissu métallique 5 recouvre partiellement l'une ou les deux surfaces 3, 4 à la fois, le ou les revêtements ou la ou les plaques peuvent recouvrir soit le tissu métallique 5 soit la surface 3 et/ou 4 ne comprenant pas de tissu métallique 5, ou les deux à la fois. Si un premier ou une première série de revêtements, ou une première ou une première série de plaques, ne recouvrent qu'une partie du tissu métallique 5, un second ou une seconde série de revêtements, ou une ou seconde série de plaques peuvent recouvrir le reste du tissu métallique 5, et éventuellement également le premier ou première série de revêtements ou première ou première série de plaques. Il est également possible de prévoir qu'un troisième ou une troisième série de revêtements, ou une ou troisième série de plaques, recouvrent tout ou partie de la première série et/ou seconde série de revêtements et/ou de plaques.

Le panneau 1 selon l'invention est utilisé, de préférence, comme moyens d'obturation d'une enceinte de traitement thermique, par exemple comme porte d'un four micro-ondes ou mixte.

Les moyens d'obturation selon l'invention comprennent le vitrage selon l'invention et un cadre, monobloc ou être fait d'un assemblage d'éléments de cadre, fixé sur, ou entourant le vitrage, et comprenant, ou coopérant avec, des moyens formant charnière permettant l'obturation de l'enceinte de traitement thermique. Le cadre a toutes les formes et dimensions adaptées à l'enceinte qu'il doit obturer, au vitrage et au panneau 1 selon l'invention.

De préférence, le cadre est positionné au niveau, de préférence, recouvre les moyens de fixation 6 du tissus métallique 5 sur le support 2, donc la périphérie 7 d'une des surfaces 3 ou 4 du support 2, ce qui présente l'avantage de rendre les moyens de fixation 6 invisibles. Le cadre peut également recouvrir un ou plusieurs bords du vitrage et donc un ou plusieurs bords 8 du panneau 1, comprenant éventuellement la ou les portions du tissus métallique 5 dépassant du support 2.

Le cadre est fait, ou comprend, tous matériaux adéquats, compatibles avec son utilisation finale, en particulier avec son utilisation comme porte de fours.

De préférence, le cadre est en contact électrique avec le tissu métallique 5, au moins avec sa portion recouvrant la ou les surface 3, 4 et/ou celle dépassant ou recouvrant un ou plusieurs bords 8 du support 2. Ce contact électrique présente l'avantage de dissiper le rayonnement micro-ondes.

Le dispositif de traitement thermique selon l'invention comprend une enceinte de cuisson et les moyens d'obturation selon l'invention. De préférence, il s'agit d'un four dit micro-ondes ou d'un four mixte.

La présente invention a également pour objet une méthode de réalisation d'un panneau 1 selon l'invention.

La méthode comprend l'étape de prendre, ou réaliser, le support 2 et le tissu métallique 5 tel que décrit précédemment.

De préférence, le tissu métallique 5 est posé dans son état de repos sur une table munie de moyens d'étirement, par exemple une table munie de mors sur toute sa périphérie, et le tissu est fixé dans ces moyens d'étirement.

Le tissu métallique 5 est allongé dans au moins une direction, de préférence dans toutes les directions, à savoir sur sa longueur et/ou sa largeur, et maintenu dans un état étiré, de préférence de 0,01 à 5% par rapport à son état de repos.

De préférence, l'étirement du tissu métallique 5 est obtenu en appliquant une force comprise entre 5 et 25 Newtons.

La méthode peut comprendre en outre la fixation sur le tissu métallique 5 d'un ou plusieurs éléments séparateurs, permettant de délimiter au moins une, de préférence plusieurs zones de tissu métallique 5 tendu, et son découpage le long du ou des séparateurs. Cela présente l'avantage de disposer de portions de tissu métallique 5 tendu et donc de faciliter leur manipulation pour la mise en œuvre des autres étapes du procédé.

La taille et les dimensions du ou des séparateurs sont fonctions de celles du support 2 et donc celles du panneau 1.

La méthode comprend l'étape de prendre, ou réaliser, un support 2 tel que décrit précédemment, de déposer des moyens de fixation 6, sur tout ou partie de la périphérie 7 d'une des surfaces 3 ou 4, de préférence à quelques millimètres du bords 8 du support 2, éventuellement également sur un ou plusieurs des bords 8 9, 10, 11. De préférence, l'application des moyens de fixation 6 met en oeuvre un pistolet pneumatique, ce qui présente l'avantage de gagner en précision et d'obtenir une meilleur homogénéité des moyens de fixation 6 sur la ou les surfaces 3, 4.

Le tissu métallique 5 tendu, ou une portion de ce dernier, munie de son ou de ces éléments séparateurs, est mis(e) en contact avec le support 2 muni des moyens de fixation 6. De préférence, c'est le tissu métallique 5 tendu, ou une de ces portions, qui est posé(e) sur le support 2. Avantageusement, une pression est exercée sur le tissu métallique 5, afin que les moyens de fixation 6 pénètrent dans, et de préférence traversent, ces mailles.

La méthode comprend en outre une étape de suppression du ou des éléments séparateurs du tissu métallique 5 tendu.

La méthode peut comprendre en outre une étape de découpe du tissu métallique 5 dépassant au-delà des bords 8, 9, 10, 11 du support 2, de préférence en laissant une marge par rapport auxdits bords 8, 9, 10, 11, qui est fonction de l'utilisation finale du panneau selon l'invention. Par exemple, pour un vitrage de fours micro-ondes, cette marge sera d'environ de 5 à 25 mm.

La méthode de réalisation du vitrage selon l'invention comprend l'étape de prendre, ou réaliser, le panneau 1 selon l'invention, de préférence fabriqué selon la méthode décrite précédemment, une étape de prendre, ou réaliser, un ou plusieurs revêtements, ou films, et/ou une ou plusieurs plaques, ou feuilles, transparentes, de même nature, mêmes caractéristiques et dimensions que celles formant le support 2, une étape de recouvrir tout ou partie du tissu métallique 5 et/ou tout ou partie d'une ou des surfaces 3, 4 du support 2 non recouverte(s) par le tissu métallique (5), à l'aide du ou des revêtements ou d'une ou plusieurs plaques.

Ainsi, si le tissu métallique 5 recouvre qu'une seule des surfaces 3 ou 4 du support 2, il est possible de recouvrir l'autre surface 3 ou 4 d'un ou plusieurs revêtements disposés adjacents ou superposés les uns par rapport aux autres, ou bien par une ou plusieurs plaques disposés adjacentes ou superposées les unes par rapport aux autres, ou bien par, à la fois, un ou plusieurs revêtements et une ou plusieurs plaques, la ou les plaques étant disposée(s) de façon adjacente(s) ou superposée(s) par rapport au(x) revêtement(s), ou le ou les revêtements recouvrant la ou les plaques.

Si le tissu métallique 5 recouvre totalement une ou les deux surfaces 3, 4 à la fois, il est possible de le recouvrir partiellement ou totalement, de préférence à l'exception du tissu métallique 5 dépassant les bords 8, 9, 10, 11 du support 2, par un premier ou une première série de revêtements, ou une ou une première série de plaques, puis de le ou les recouvrir d'un second ou une seconde série de revêtements, ou une ou plusieurs autres plaques, afin d'obtenir un produit multicouche, comprenant soit une succession de couches de revêtements ou une succession de plaques, soit une alternance de revêtements et de plaques, soit un ou plusieurs revêtements sur une ou plusieurs plaques, ou inversement, une ou plusieurs plaques sur un ou plusieurs revêtements.

Si le tissu métallique 5 recouvre partiellement l'une ou les deux surfaces 3, 4 à la fois, il est possible de le recouvrir et/ou de recouvrir la surfaces 3, 4 non recouverte par le tissu métallique 5, par un ou plusieurs revêtements ou par une ou plusieurs plaques. Si un premier ou une première série de revêtements, ou une première ou une première série de plaques, ne recouvrent qu'une partie du tissu métallique 5, il est possible de recouvrir le reste du tissu métallique 5, et éventuellement également le premier ou première série de revêtements ou première ou première série de plaques, à l'aide d'un second ou une seconde série de revêtements, ou une ou seconde série de plaques. Il est également possible de recouvrir tout ou partie de la première série et/ou seconde série de revêtements et/ou de plaques à l'aide d'un troisième ou une troisième série de revêtements, ou une ou troisième série de plaques.

L'application du ou des revêtements, films, plaques ou feuilles peut se faire par toute méthode adéquate.

La méthode de réalisation de moyens d'obturation d'une enceinte de traitement thermique, en particulier d'une porte d'un four micro-ondes ou mixte, comprend l'étape de prendre ou réaliser un vitrage selon l'invention, de préférence fabriqué selon la méthode décrite précédemment, de prendre ou réaliser un cadre monobloc, ou fait d'un assemblage d'éléments de cadre, et de fixer le cadre sur le vitrage, de préférence au niveau des, ou sur les, moyens de fixation 6 du tissus métallique 5 sur le support 2 et/ou un ou plusieurs bords du vitrage. De préférence, la méthode comprend en outre une étape de prendre, ou réaliser, des moyens formant charnière et de les fixer sur le cadre, avant ou après la pose du cadre sur le vitrage.

La méthode de réalisation d'un dispositif de traitement thermique comprend l'étape de prendre, ou réaliser une enceinte de cuisson, de préférence hermétique, ou sensiblement hermétique, aux micro-ondes, l'étape de prendre, ou réaliser les moyens d'obturation selon l'invention, de préférence réalisés à l'aide de la méthode décrite précédemment, et une étape de connexion des moyens d'obturation à l'enceinte.

## Revendications

1. Panneau (1) pour vitrage comprenant un support (2) rigide, sensiblement transparent au rayonnement dans le domaine du visible, et comprenant au moins une surface (3, 4), comprenant une périphérie (7), et un ou plusieurs bords (8, 9, 10, 11), **caractérisé en ce que** ledit panneau (1) comprend un tissu métallique (5) tendu sur, et fixé sur, tout ou partie de, ladite au moins une desdites surfaces (3, 4), ledit tissus métallique (5) étant sous forme contraint.

2. Le panneau (1) selon la revendication 1, dans lequel le tissu métallique (5) tendu comprend un pourcentage d'étirement, dans la direction de trame et/ou de chaine, compris entre 0,01 à 5% par rapport à un état de « repos » dudit tissu métallique (5).

3. Le panneau (1) selon l'une quelconque des revendications précédentes, dans lequel le tissu métallique (5) est tendu sous une tension comprise entre 5 et 25 Newtons.

4. Le panneau (1) selon l'une quelconque des revendications précédentes, dans lequel le tissu métallique (5) est fixé, à l'aide de moyens de fixation (6), sur tout ou partie de la périphérie (7) de la au moins une surface (3, 4) du support (2).

5. Le panneau (1) selon l'une quelconque des revendications précédentes, dans lequel le tissu métallique (5) tendu comprend des mailles carrées dont la distance de chaine « w » et/ou la distance de trame de « w' » est comprise entre 120 et 220 µm.

6. Vitrage comprenant au moins un panneau (1) selon l'une quelconque des revendications précédentes.

7. Moyens d'obturation d'une enceinte de traitement thermique comprenant le vitrage selon la revendication 6, un cadre, fixé sur et/ou entourant ledit vitrage, ledit cadre étant en contact électrique avec le tissu métallique (5), et comprenant, ou coopérant avec, des moyens formant charnière permettant l'obturation de ladite enceinte de traitement thermique.

8. Dispositif de traitement thermique utilisant des micro-ondes comprenant une enceinte de traitement thermique et les moyens d'obturation selon la revendication 7.

9. Méthode de réalisation d'un panneau (1) selon l'une quelconque des revendications 1 à 5, comprenant les étapes de :
- prendre un support (2) rigide, sensiblement transparent au rayonnement dans le domaine du visible, et comprenant au moins une surface (3, 4), une périphérie (7), et un ou plusieurs bords (8, 9, 10, 11),
- prendre un tissu métallique (5) dans un état de « repos », le tendre pour le faire passer dudit état de « repos » à un état « étiré », et le maintenir tendu,
- fixer, à l'aide de moyens de fixation (6), ledit tissu métallique (5), maintenu tendu, sur tout ou partie de ladite au moins une surface (3, 4), de façon à le maintenir tendu et sous forme contraint sur ladite au moins une surface (3, 4).

10. La méthode selon la revendication 9, l'étape de tendre le tissu métallique (5) se fait par une traction dans la direction de trame et/ou de chaine, l'étirement dudit tissu métallique (5) étant compris entre 0,01 à 5% par rapport à son état de « repos ».

11. La méthode selon l'une quelconque des revendications 9 ou 10, comprenant en outre une étape de fixer, sur le tissu métallique (5), un ou plusieurs éléments séparateurs délimitant une pluralité de zones de tissu métallique (5) étiré, et une étape de découpage dudit tissu métallique (5) étiré, le long des séparateurs.

12. Méthode de réalisation d'un vitrage selon la revendication 6, comprenant les étapes de :
- prendre un panneau (1) réalisé en mettant en oeuvre la méthode selon l'une quelconque des revendications 9 à 11,
- prendre ou réaliser un ou plusieurs revêtements,
- prendre ou réaliser une ou plusieurs plaques de même nature et/ou caractéristiques et/ou dimension que celle(s) du support (2),
- recouvrir tout ou partie du tissu métallique (5) ou tout ou partie de la ou des surfaces (3, 4) dudit support (2) non recouverte(s) par ledit tissu métallique (5), ou les deux à la fois, avec ledit ou lesdits revêtements, avec ladite ou lesdites plaques, ou, à la fois, avec un ou plusieurs revêtements et une ou plusieurs plaques, ledit ou lesdits revêtements étant disposés adjacents ou superposés les uns par rapport aux autres, ladite ou lesdites plaques étant disposées adjacentes ou superposées les unes par rapport aux autres, ou ledit ou lesdits revêtements étant disposés adjacents ou superposées à ladite ou lesdites plaques, ledit ou lesdits revêtements étant disposés sur ladite ou lesdites plaques, ou inversement, ladite ou lesdites plaques étant disposées sur ledit ou lesdits revêtements.

13. Méthode de réalisation de moyens d'obturation d'une enceinte de traitement thermique, selon la revendication 7, comprenant les étapes de :
- prendre un vitrage, réalisé en mettant en oeuvre la méthode selon la revendication 12,
- prendre un cadre,
- fixer ledit cadre sur ledit vitrage, au niveau des, ou sur les, moyens de fixation (6) du tissus métallique (5) sur le support (2) et/ou sur un ou plusieurs bords (8) du support (2) afin que ledit cadre soit en contact électrique avec le tissu métallique (5).

14. Méthode de réalisation d'un dispositif de traitement thermique utilisant des micro-ondes comprenant les étapes de :
- prendre une enceinte de cuisson,
- prendre les moyens d'obturation, réalisés en mettant en oeuvre la méthode selon la revendication 13,
- connecter lesdits moyens d'obturation à la dite enceinte.

## Patentansprüche

1. Paneel (1) zur Verglasung, umfassend einen starren Träger (2), der für die Strahlung im sichtbaren Bereich im Wesentlichen transparent ist, und umfassend mindestens eine Fläche (3, 4), umfassend einen Umfang (7) und einen oder mehrere Ränder (8, 9, 10, 11), **dadurch gekennzeichnet, dass** das Paneel (1) ein metallisches Gewebe (5) umfasst, das auf der Gesamtheit oder einem Teil der mindesten einen der Flächen (3, 4) gespannt oder befestigt ist, wobei das metallische Gewebe (5) eine eingeschränkte Form aufweist.

2. Das Paneel (1) nach Anspruch 1, wobei das gespannte metallische Gewebe (5), einen Prozentsatz der Streckung in der Richtung des Schusses und/oder der Kette umfasst, der im Bereich zwischen 0,01 bis 5 % mit Bezug auf einen "Ruhe"zustand des metallischen Gewebes (5) liegt.

3. Das Paneel (1) nach einem der vorhergehenden Ansprüche, wobei das metallische Gewebe (5) mit einer Spannung gespannt ist, die im Bereich zwischen 5 und 25 Newton liegt.

4. Das Paneel (1) nach einem der vorhergehenden Ansprüche, wobei das metallische Gewebe (5) mit Hilfe von Fixierungsmitteln (6) auf die Gesamtheit oder einen Teil des Umfangs (7) der oder mindestens einer Fläche (3, 4) des Trägers (2) fixiert ist.

5. Das Paneel (1) nach einem der vorhergehenden Ansprüche, wobei das gespannte metallische Gewebe (5) quadratische Maschen umfasst, deren Kettenabstand "w" und/oder Schussabstand "w"' im Bereich zwischen 120 und 220 µm liegt.

6. Verglasung, umfassend mindestens ein Paneel (1) nach einem der vorhergehenden Ansprüche.

7. Mittel zum Abdichten einer Kammer zur thermischen Behandlung, umfassend die Verglasung nach Anspruch 6, einen Rahmen, der auf der Verglasung befestigt ist und/oder diese umgibt, wobei der Rahmen in elektrischem Kontakt mit dem metallischen Gewebe (5) ist, und umfassend oder zusammenarbeitend mit Mitteln, die ein Scharnier bilden, das ermöglicht, die Kammer zur thermischen Behandlung abzudichten.

8. Vorrichtung zur thermischen Behandlung unter Verwendung von Mikrowellen, umfassend eine Kammer zur thermischen Behandlung und die Mittel zum Abdichten nach Anspruch 7.

9. Verfahren zur Herstellung eines Paneels (1) nach einem der Ansprüche 1 bis 5, umfassend die folgenden Schritte:
- Verwenden eines starren Trägers (2), der für die Strahlung im sichtbaren Bereich im Wesentlichen transparent ist, und umfassend mindestens eine Fläche (3, 4), einen Umfang (7) und einen oder mehrere Ränder (8, 9, 10, 11),
- Verwenden eines metallischen Gewebes (5) in einem "Ruhe"zustand, Spannen desselben, um es von dem "Ruhe"zustand in einen "gestreckten" Zustand zu überführen und es gespannt zu halten,
- Fixieren, mit Hilfe von Fixierungsmitteln (6), des metallischen Gewebes (5), das gespannt gehalten wird, auf die Gesamtheit oder einen Teil der mindestens einen Fläche (3, 4) um es gespannt und in eingeschränkter Form auf der mindestens einen Fläche (3, 4) zu halten.

10. Das Verfahren nach Anspruch 9, wobei der Schritt des Spannens des metallischen Gewebes durch ein Ziehen in die Richtung des Schusses und/oder der Kette erfolgt, wobei die Streckung des metallischen Gewebes (5) im Bereich zwischen 0,01 bis 5 % mit Bezug auf seinen "Ruhe"zustand liegt.

11. Das Verfahren nach einem der Ansprüche 9 oder 10, umfassend außerdem einen Schritt des Fixierens auf dem metallischen Gewebe (5) eines oder mehrerer Trennelemente, die eine Vielzahl von Zonen des gestreckten metallischen Gewebes (5) begrenzen, und einen Schritt des Schneidens des gestreckten metallischen Gewebes (5) entlang der Trenner.

12. Das Verfahren zur Herstellung einer Verglasung nach Anspruch 6, umfassend die Folgenden Schritte:
- Verwenden eines Paneel (1), hergestellt durch Ausführen des Verfahrens nach einem der Ansprüche 9 bis 11,
- Verwenden oder Herstellen einer oder mehrerer Verkleidungen,
- Verwenden oder Herstellen einer oder mehrerer Paneele der gleichen Art und/oder Eigenschaften und/oder Abmessungen wie derjenigen des Trägers (2),
- Abdecken der Gesamtheit oder eines Teils des metallischen Gewebes (5) oder der Gesamtheit der Fläche(n) (3, 4) des Trägers (2), die nicht von dem metallischen Gewebe (5) bedeckt ist/sind, oder der beiden gleichzeitig mit der oder den Verkleidungen, mit der oder den Platten oder gelichzeitig mit einer oder mit mehreren Verkleidungen und einem oder mehreren Paneelen, wobei die Verkleidung oder die Verkleidungen benachbart oder mit Bezug aufeinander überlagert angeordnet sind, wobei das oder die Paneel(e) benachbart oder mit Bezug aufeinander überlagert angeordnet sind oder die Verkleidung oder die Verkleidungen der oder den Platten benachbart oder diesen überlagert angeordnet sind, wobei die Verkleidung oder die Verkleidungen auf dem oder den Paneel(en) angeordnet sind oder umgekehrt, wobei das oder die Paneel(e) auf der oder den Abdeckung(en) angeordnet sind.

13. Das Verfahren zur Herstellung von Mitteln zum Abdichten einer Kammer zur thermischen Behandlung nach Anspruch 7, umfassend die Folgenden Schritte:
- Verwenden einer Verglasung, hergestellt durch Ausführen des Verfahrens nach Anspruch 12,
- Verwenden eines Rahmens,
- Fixieren des Rahmens auf der Ebene des oder auf den Befestigungsmitteln (6) des metallische Gewebes (5) auf dem Träger (2) des metallische Gewebes (5) auf dem Träger (2) und/oder auf einem Rand oder mehreren Rändern (8) des Trägers (2), damit der Rahmen in elektrischem Kontakt mit dem metallischen Gewebe (5) ist.

14. Das Verfahren zum Herstellen einer Vorrichtung zur thermischen Behandlung unter Verwendung von Mikrowellen, umfassend die folgenden Schritte:
- Verwenden einer Garkammer,
- Verwenden der Abdichtungsmittel, hergestellt durch Ausführen des Verfahrens nach Anspruch 13,
- Verbinden der Mittel zum Abdichten der Kammer.

## Claims

1. Panel (1) for glazing comprising a rigid support (2), substantially transparent to radiation in the visible range, and comprising at least one surface (3, 4), comprising a periphery (7), and one or a plurality of edges (8, 9, 10, 11), **characterized in that** said panel (1) comprises a metal fabric (5) stretched over, and attached onto, all or part of, said at least one of said surfaces (3, 4), of said metal fabric (5) being in stressed form.

2. The panel (1) according to claim 1, wherein the stretched metal fabric (5) comprises a percentage of stretch, along the weft and/or warp direction, comprised between 0.01 and 5% compared to a "rest" state of said metal fabric (5).

3. The panel (1) according to any of the preceding claims, wherein the metal fabric (5) is tensioned under a tension comprised between 5 and 25 Newtons.

4. The panel (1) according to any of the preceding claims, wherein the metal fabric (5) is attached with attachment means (6), onto all or part of the periphery (7) of the at least one surface (3, 4) of the support (2).

5. The panel (1) according to any of the preceding claims, wherein the taut metal fabric (5) comprises square meshes the warp distance "w" and/or weft distance "w‴ being comprised between 120 and 220 km.

6. Glazing comprising at least one panel (1) according to any of the preceding claims.

7. Means for closing a heat treatment chamber comprising the glazing according to claim 6, a frame, attached onto and/or surrounding said glazing, said frame being in electrical contact with the metal fabric (5), and comprising, or cooperating with, means forming a hinge closing said heat treatment chamber.

8. Heat treatment device using microwaves, comprising a heat treatment chamber and the means of closing according to claim 7.

9. Method for producing a panel (1) according to any of claims 1 to 5, comprising the following steps:
- taking a rigid support (2), substantially transparent to radiation in the visible range, comprising at least one surface (3, 4), a periphery (7), and one or a plurality of edges (8, 9, 10, 11),
- taking a metal fabric (5) in a "rest" state, tensioning of same so as to change the fabric from the "rest" state to a "stretched" state, and keep the fabric taut,
- attaching, with the means of attachment (6), said metal fabric (5), held taut, onto all or part of said at least one surface (3, 4), so as to keep the fabric taut and in a stressed form over said at least one surface (3, 4).

10. The method according to claim 9, wherein the step of tensioning the metallic fabric (5) is carried out by pulling in the weft and/or warp direction, the stretching of said metallic fabric (5) being comprised between 0.01 and 5% compared to the "rest" state thereof.

11. The method according to any of claims 9 or 10, further comprising a step of attaching to the metal fabric (5), one or a plurality of separator elements delimiting a plurality of zones of stretched metal fabric (5), and one step of cutting the stretched metal fabric (5) along the separators.

12. Method for producing a glazing according to claim 6, comprising the steps of:
- taking a panel (1) produced by carrying out the method according to any of claims 9 to 11,
- taking or producing one or a plurality of coatings,
- taking or producing one or a plurality of plates of the same nature and/or features and/or size as the features/size of the support (2),
- covering all or part of the metallic fabric (5) or all or part of the surface(s) (3, 4) of said support (2) not covered by said metallic fabric (5), or both at the same time, with said coating(s), with said plate(s), or, at the same time, with one or a plurality of coatings and one or a plurality of plates, said coating or said coatings being arranged adjacent to or superimposed on one another, said one or more plates being disposed adjacent to or superimposed on one another, or said coating or coatings being arranged adjacent to or superposed on said plate or plates, said coating or coatings being arranged on said plate or plates, or vice versa, said plate or plates being arranged on said coating or coatings.

13. Method of producing means of closing a heat treatment chamber according to claim 7, comprising the steps of
- taking a glazing, carried out by implementing the method according to claim 12,
- taking a frame,
- attaching said frame onto said glazing, at or onto, the means of attachment (6) of the metal fabric (5) onto the support (2) and/or onto one or a plurality of edges (8) of the support (2) so that said frame is in electrical contact with the metal fabric (5).

14. Method of producing a heat treatment system using microwaves, comprising the steps of
- take a baking enclosure,
- taking the means of closing, carried out by implementing the method according to claim 13,
- connecting said closing means to said enclosure.
